# FASCICULE DE BREVET EUROPEEN

(11) **EP 0 004 499 B1**
(45) Date de publication et mention de la délivrance du brevet: **09.12.1981**
(21) Numéro de dépôt: 79400161.0
(22) Date de dépôt: 12.03.1979
(51) Int. Cl.: H01J 29/70, H01J 29/82

(54) **Dispositif de réglage de la convergence statique des faisceaux électroniques dans un tube à rayons cathodiques pour récepteurs de télévision en couleur**
Regelungsvorrichtung für die statische Konvergenz der Elektronenstrahlen in einer Kathodenstrahlröhre für Farbfernsehempfänger
Device for regulating the static convergence of electron beams in a colour television cathode ray tube

(30) Priorité: 24.03.1978 FR 7808743
(43) Date de publication de la demande: 03.10.1979
(73) Titulaire: VIDEON, 75020 Paris (FR)
(72) Inventeur: Beaucamp, Claude, F-76710 Montville (FR)
(74) Mandataire: Grynwald, Albert

## Description

L'invention concerne les dispositifs magnétiques réglables notamment fixés sur le col des tubes image couleur de télévision, destinés à assurer la convergence statique des faisceaux électroniques dans le tube et à ajuster la pureté des couleurs. Elle a plus particulièrement pour objet le mécanisme d'entraînement permettant d'effectuer le réglage angulaire précis des composants d'un tel dispositif.

D'une manière générale, ces dispositifs sont constitués par une pluralité de paires d'anneaux coaxiaux en matériau magnétique mobiles en rotation les uns par rapport aux autres, ces paires d'anneaux étant disposées sur un bâti en matière non magnétique permettant de fixer le dispositif sur le col du tube cathodique.

Les demandes de brevets français publiées sous les numéros 2 167 968, 2 330 139, 2 344 955 décrivent de tels dispositifs et leur fonctionnement. Sous l'effet des champs statiques angendrés par les pôles magnétiques situés dans chaque paire d'anneaux, les deux faisceaux externes peuvent être déplacés légèrement pour converger sur le faisceau central, en un point désiré, en l'absence de champ magnétique dynamique et frapper sur l'écran le luminophore correspondant.

A cet effet, les anneaux sont pourvus d'oreilles permettant d'effectuer l'opération manuelle de réglage consistant à déterminer, d'une part l'angle optimum entre les axes de symétrie des deux anneaux d'une même paire, et d'autre part la position angulaire optimum de l'ensemble constitué par chaque paire d'anneaux. Cette opération de réglage est répétée plusieurs fois, les dispositifs de convergence statique comprenant plusieurs paires d'anneaux magnétiques; il s'ensuit qu'elle est relativement longue et délicate.

En outre, lors du transport du récepteur de télévision terminé, le réglage peut être modifié et souvent l'opération doit être renouvelée lors de la vente du récepteur. On a donc cherché à simplifier la manoeuvre, au moyen de mécanismes permettant d'obtenir un réglage optimum dans un temps réduit.

Les demandes de brevets français publiées sous les numéros 2 224 869, 2 244 256 et 2 304 173 décrivent des structures annulaires perfectionnées, d'un réglage simple. Les anneaux magnétiques d'une même paire sont disposés concentriquement dans un même plan, et, au moyen d'une roue dentée disposée entre les deux anneaux, mobile autour d'un axe rigide solidaire du bâti non magnétique, on obtient la rotation d'un premier anneau dans un sens et celle de l'autre anneau dans le sens opposé.

La détermination de l'angle optimum entre les axes de symétrie des anneaux d'une même paire est ainsi grandement simplifiée. Cependant, cette structure présente l'inconvénient de nécessiter, d'une part des anneaux magnétiques concentriques, et en conséquence les pôles ne sont pas équidistants de l'axe du tube cathodique, et, d'autre part, la présence d'une roue intermédiaire engrènant avec les dentures prévues à cet effet sur les anneaux, ce qui augmente le coût de fabrication d'un tel dispositif et risque d'entraîner certaines détériorations puisqu'un effet de frottement non négligeable doit être maintenu entre les anneaux adjacents pour diminuer les possibilités de déréglage pendant le transport du récepteur.

Dans la demande de brevet français sous le No 2 290 029 au nom de VIDEON, la disposition décrite permet d'obvier aux inconvénients indiqués ci-dessus. Selon un mode de réalisation de l'invention, les anneaux sont en matière non magnétique et une pluralité d'aimants est fixée à leur périphérie. Chaque paire d'anneaux est pourvue d'un unique moyen permettant d'effectuer le double réglage. Une pièce montée fixe à la périphérie de l'un des anneaux constitue le guide et le logement d'une tige mobile en rotation disposée dans le prolongement radial de l'autre anneau de la paire. A l'une de ses extrémités cette tige est pourvue d'un bouton moleté, et à l'autre extrémité d'un pignon en prise avec une couronne dentée prévue à la périphérie de l'autre anneau.

Ce mécanisme permet donc dans un premier temps de déterminer l'angle optimum entre les anneaux d'une même paire et, dans un second temps, d'obtenir la rotation simultanée des deux anneaux de la paire considérée sans modifier l'angle déterminé par la première manoeuvre.

Ce mécanisme a été perfectionné de façon à rendre encore plus aisé le réglage des positions relatives des anneaux en rotation, tel que décrit dans le brevet américain 4 050 042 et dans la demande de brevet allemand 27 24 061.

Selon ce perfectionnement, deux anneaux en matériau magnétique sont pourvus chacun à leur périphérie et en regard, d'un secteur de couronne dentée engrenant avec un pignon monté à l'extrémité d'une tige mobile en rotation disposée radialement dans le plan de contact des deux anneaux. Cette tige est supportée par un guide solidaire d'un anneau en matière non magnétique également mobile en rotation.

Ce mécanisme présente encore des inconvénients car, d'une part des effets de frottement à l'intérieur du dispositif sont engendrés par une friction des anneaux les uns contre les autres, l'empilage des dits anneaux et leur emboïte- ment sur le bâti déterminant l'importance de cette friction, et d'autre part, la longueur du dispositif ainsi constitué est importante car à chaque paire d'anneaux magnétiques est associée une paire d'anneaux non magnétiques.

La présente invention a pour but d'obvier à ces inconvénients en fournissent un mécanisme perfectionné tel qu'un unique moyen associé à chaque paire d'anneaux magnétiques permette de commander les deux réglages angulaires successifs sans affecter le réglage des paires d'anneaux adjacentes. Le dispositif défini par la revendication 1 permet d'atteindre ce but.

Suivant l'invention, la tige de commande est montée dans un guide constituant une pièce indépendante disposée entre les flancs de deux anneaux non magnétiques, eux-mêmes placés respectivement de part et d'autre d'une paire d'anneaux magnétiques, ces anneaux non magnétiques étant alors montés fixes sur-le bâti. Cette disposition permet non seulement d'obtenir les réglages dans les conditions requises précitées, mais aussi de n'avoir à interposer qu'un seul anneau non magnétique entre deux paires d'anneaux magnétiques, avantage duquel découle une réduction sensible de l'encombrement longitudinal.

L'invention sera mieux comprise, et d'autres buts et avantages de celle-ci apparaîtront plus clairement à la lecture de la description qui suit et à l'examen du dessin annexé, description et dessin étant donnés à titre non limitatif pour illustrer un mode de réalisation de l'invention.
La figure 1 représente en coupe axiale un dispositif de commande de deux paires d'anneaux magnétiques conforme à l'invention.
La figure 2 est une vue en perspective du support-guide de la tige de commande d'une paire d'anneaux.
La figure 3 représente en coupe un anneau non magnétique dont les rainures pratiquées dans l'un et l'autre flancs sont disposées suivant des rayons différents.
La figure 4 représente en coupe un guide lorsque la disposition de la figure 3 est adoptée.
Les figures 5 et 6 représentent deux formes de réalisation des saillies dont sont pourvus les guides supports afin de déterminer également un effet de friction.
Les figures 7 et 9 et les figures 8 et 10 représentent respectivement deux formes de réalisation d'un anneau en matériau non magnétique et du guide correspondant permettant d'éviter tout déréglage.
La figure 11 représente une anneau en matériau non magnétique dans lequel une entaille est pratiquée pour faciliter l'assemblage du dispositif, et la figure 12 est une vue en coupe selon AA de la figure 11.

La figure 1 représente schématiquement en coupe un dispositif de convergence comprenant dans cet exemple deux paires d'anneaux magnétiques, respectivement 1 et 2, 3 et 4, montés mobiles autour d'un bâti 5 prévu pour être fixé sur le col d'un tube cathodique dont l'axe est indiqué en XX'. Deux anneaux 6 et 7 en matériau non magnétique solidaires du bâti 5 sont disposés respectivement à chaque extrémité du dispositif, tandis qu'un autre anneau 8 non magnétique, également solidaire du bâti 5, est disposé entre les deux paires d'anneaux magnétiques 1-2 et 3-4.

De manière connue, les anneaux en matériau magnétique d'une même paire sont pourvus à la périphérie de leurs flancs en regard d'un secteur de couronne dentée 9 et 10, engrenant avec un pignon 11 monté à l'une des extrémités d'une tige 12 mobile en rotation autour de son axe. A son autre extrémité cette tige est pourvue d'un bouton moleté 13. Cette tige, perpendiculaire à l'axe du col du tube cathodique, est disposée radialement.

La tige 12 est logée dans un guide 14 dont les flancs perpendiculaires à l'axe du tube sont pourvus de saillies 15 et 16 formant coulisseaux. Ces coulisseaux sont engagés chacun dans des rainures désignées respectivement par les références 17 et 18, pratiquées à cet effet à la périphérie des flancs des anneaux en matériau non magnétique 7 et 8. Ainsi, le support-guide 14 est mobile circulairement autour de l'axe du col du tube cathodique.

Le guide 14 est perforé en 19 de manière à former logement et guide de la tige 12. Ainsi qu'il est représenté figure 2, les coulisseaux 15 et 16 ont une forme en arc de cercle pour pénétrer dans les rainures correspondantes.

Dans l'exemple de réalisation représenté figure 1, les rainures pratiquées dans les anneaux en matériau non magnétique sont disposées sur des rayons identiques. Cependant, afin de diminuer la longueur totale de l'ensemble, les rainures pratiquées dans ces anneaux peuvent l'être suivant des rayons différents, ainsi que le représente la figure 3.

De ce fait, l'épaisseur de ces anneaux peut être très réduite, d'où il résulte une diminution de la quantité de matière première utilisée et par suite du coût de chaque anneau.

Dans ces conditions, le guide 14 doit être pourvu de saillies 15 et 16 aux endroits correspondants sur ses flancs, de telle manière qu'elles pénètrent dans les rainures pratiquées à la périphérie des anneaux en matériau non magnétique, comme représenté figure 4.

Après que les différents éléments constitutifs du dispositif ont été assemblés, le pignon 11 engrène dans chacun des secteurs de couronnes dentées 9 et 10 dont sont pourvus respectivement les anneaux 1 et 2, et le double réglage en position angulaire des anneaux magnétiques du dispositif est alors effectué à l'aide d'un unique moyen de commande pour chaque paire d'anneaux. L'angle optimum entre les anneaux d'une même paire est obtenu par la rotation du bouton mileté 13. Cette rotation commande celle du pignon 11, lequel à son tour fait tourner en sens inverse les secteurs des couronnes dentées 9 et 10 dont les anneaux magnétiques sont pourvus.

Ce premier réglage étant obtenu, le réglage requis déterminé par les mouvements identiques de même sens simultanément des deux anneaux en matériau magnétique de la paire considérée est obtenu en faisant parcourir au guide 14 un mouvement autour de l'axe du col du tube cathodique en interdisant tout mouvement de rotation du bouton moleté 13 autour de son axe. Il est évident que dans ces conditions les deux réglages précités sont obtenus de manière totalement indépendante sans inté- raction possible. Il est tout aussi évident que les réglages des différentes paires d'anneaux sont également indépendants.

On constate que suivant l'invention les frottements s'exercent dans deux plans perpendiculaires: l'un parallèle à l'axe du col du tube cathodique (friction entre anneaux magnétiques et non magnétiques), l'autre perpendiculaire à cet axe (friction entre coulisseaux de guides mobiles et rainures correspondantes pratiquées dans les anneaux fixes), et radial.

Cette disposition est donc très favorable puisqu'elle assure l'indépendance et la stabilité des différents réglages pour des pressions de contact ne risquant pas de détériorer la matière. Il en est tout différemment des solutions connues antérieurement, suivant lesquelles les effets de friction étant exercés tous dans le même sens doivent être suffisants pour que le moindre transport ne risque pas de dérégler le dispositif sans toutefois provoquer l'intéraction des différents réglages et détérioration de la matière. Dans la pratique un compromis vraiment satisfaisant ne peut être obtenu. On comprend ainsi combien une réalisation conforme à l'invention est avantageuse.

Il est possible, comme représenté figure 5, de déterminer l'effet de friction entre un coulisseau de guide et la rainure correspondante par le contact entre l'un et l'autre limité aux points A B C, et dans ce cas le rayon du coulissement est différent de celui de la rainure.

Suivant une autre variante de construction, il est avantageux de prévoir, comme représenté figure 6, un coulisseau solidaire du guide correspondant 14 en son centre 20, et indépendant de ce guide aux extrémités 21 et 22, alors élastiques et formées aussi bien de la même matière que d'une matière différente douée d'une plus grande élasticité. Le coulisseau peut également être solidaire du guide 14 à l'une de ses extrémités et être indépendant à l'autre de façon à présenter une bonne élasticité.

Il est aussi possible d'obtenir un verrouillage assurant après réglage le maintien des positions relatives entre coulisseaux et anneaux rainurés, en disposant un crantage serré et un moyen cliquet respectivement solidaires des pièces considérées, ainsi qu'il va être décrit au moyen des figures 7 et 9 et 8 et 10.

Sur la figure 7, au voisinage de la rainure 18 l'anneau non magnétique est pourvu sur le flanc considéré d'un crantage serré 23, tandis que le guide 14 est pourvu dans cet exemple d'un crantage identique, de telle sorte que seul l'effort transmis au secteur de couronne dentée par la rotation du pignon 11 puisse déverrouiller les pièces rendues solidaires par le crantage précité.

Sur la figure 8, la denture 27 est disposée parallèlement à l'axe du col du tube cathodique, sur le pourtour de l'anneau non magnétique, et suivant cette forme de réalisation, conformément à la figure 10, un linguet 28 formant cliquet en 29 est au contact de la denture 27 (Figure 8).

Enfin, ainsi qu'il est représenté figures 11 et 12, on peut, pour faciliter l'assemblage des éléments du dispositif, prévoir, dans un anneau rainuré en 18 et percé d'un trou 24 pour engagement sur le bâti fixe, une entaille 25 de dimensions sensiblement correspondantes à celles d'un guide 14, de manière à pouvoir, après mise en place des différents anneaux, faire pénétrer les guides 14 dans l'emplacement qui leur est réservé.

Sur la vue en coupe que représente la figure 12, on constate que l'entaille 25 permet de mettre en place le guide 14 sans que ce dernier puisse ensuite sortir de son logement.

Dans ces conditions, la fabrication en série de dispositifs de convergence statique pourvus des éléments caractéristiques de l'invention qui vient d'être décrite peut être entièrement automatisée et le coût de production notablement réduit.

## Revendications

1. Dispositif de réglage de la convergence statique des faisceaux électroniques dans un tube à rayons cathodiques, pour récepteurs de télévision en couleur, le dit dispositif comprenant une pluralité de paires d'anneaux (1, 2, 3, 4) en matériau magnétique mobiles en rotation autour d'un bâti (5) en matériau non magnétique permettant de fixer le dispositif sur le col du tube, des anneaux en matériau non magnétique (8) intercalés entre les paires d'anneaux en matériau magnétique, deux anneaux (6, 7) en matériau non magnétique disposés respectivement à chaque extrémité du dispositif, les faces en regard des deux anneaux en matériau magnétique d'une même paire étant pourvues chacune d'un secteur de couronne dentée en prise l'un et l'autre avec un pignon (11) disposé entre les dits secteurs et monté à l'extrémité d'une tige, pourvue à son autre extrémité d'un bouton de commande (13), et disposée perpendiculairement à l'axe du col du tube et longitudinalement dans le plan des dites faces en regard, la dite tige constituant l'unique organe actionné manuellement pour faire varier les positions relatives des deux anneaux en matériau magnétique ainsi que leur position autour du col du tube, caractérisé en ce que la dite tige est logée dans un guide-support (14) mobile indépendant dont les flancs perpendiculaires au dit axe du col du tube sont pourvus respectivement de saillies (15, 16) ou coulisseaux en forme générale d'arc de cercle prévues pour pénétrer respectivement dans des rainures (17, 18) pratiquées à la périphérie de deux anneaux (7, 8) en matériau non magnétique fixes solidaires du bâti, disposés respectivement de part et d'autre de la dite paire d'anneaux (1, 2) en matériau magnétique, l'anneau en matériau non magnétique fixe (8) séparant deux paires d'anneaux en matériau magnétique consécutives étant rainuré sur ses deux faces et commun aux deux dites paires, de telle sorte que le guide-support étant maintenu immobile, la rotation de la tige autour de son axe provoque la rotation de l'un des dits anneaux magnétiques dans un sens et celle de l'autre dans le sens opposé, tandis qu'en interdisant la rotation de la tige autour de son axe et en imprimant au guide-support un mouvement autour de l'axe du dispositif on détermine la rotation simultanée identique et de même sens de chacun des anneaux en matériau magnétique de la paire considérée.

2. Dispositif selon la revendication 1, caractérisé en ce que les rainures circulaires pratiquées à la périphérie des flancs des anneaux en matériau non magnétique ont même raton sur chaque flanc, les coulisseaux dont sont pourvus les flancs du guide-support étant symétriques.

3. Dispositif selon la revendication 1, caractérisé en ce que les rainures circulaires pratiquées à la périphérie de chacun des flancs des anneaux en matériau non magnétique présentent des rayons différents, les saillies dont sont pourvus les flancs du guide-support étant disposées en conséquence de façon non symétrique.

4. Dispositif selon la revendication 1, caractérisé en ce que les coulisseaux dont sont pourvus les guides-supports ont un rayon de courbure différent du rayon des rainures circulaires pratiquées à la périphérie des fiances des anneaux en matériau non magnétique, de manière à engendrer un effet de friction.

5. Dispositif selon la revendication 1, caractérisé en ce que les coulisseaux dont sont pourvus les guides-supports sont solidaires du support en un point, l'une au moins de leurs extrémités étant libre et dotée d'une élasticité relative de façon à pouvoir engendrer un effet de friction.

6. Dispositif selon la revendication 1, caractérisé en ce qu'un crantage serré et un moyen cliquet sont respectivement solidaires des coulisseaux et anneaux rainurés, de manière à obtenir après réglage le maintien en position relative des pièces considérées.

7. Dispositif selon la revendication 6, caractérisé en ce que le crantage serré est disposé au voisinage de la rainure sur le flanc de l'anneau magnétique, le moyen cliquet étant alors constitué par un crantage serré identique disposé en regard sur les flancs du guide-support.

8. Dispositif selon la revendication 6, caractérisé en ce que le crantage serré est constitué par une denture disposée parallèlement à l'axe du tube sur le pourtour de l'anneau en matériau non magnétique, le moyen cliquet étant alors constitué par au moins un linguet solidaire du guide-support et disposé en regard de la dite denture.

9. Dispositif selon la revendication 1, caractérisé en ce qu'une entaille de dimensions sensiblement correspondantes à celles du guide-support est pratiquée sur un secteur des anneaux en matériau non magnétique, de manière à permettre l'introduction des guides correspondants dans l'emplacement qui leur est réservé, après mise en place des différents anneaux sur le bâti.

## Claims

1. A device to regulate the static convergence of the electron beams in a cathode-ray tube for a colour television receiver, the said device comprising a number of pairs of rings (1, 2, 3, 4) made from magnetic material and able to rotate round a mounting (5) made from non-magnetic material, used to attach the whole device to the neck of the cathode-ray tube, rings (8) made from non-magnetic material between the pairs of magnetic rings, and one ring made from non-magnetic material at each end of the device (6, 7), the sides facing each other on each pair of magnetic rings each containing a toothed arc, both such arcs meshing with a cogwheel (11), positioned between the two arcs, at the end of a rod, the other end of which is fitted with a control knob (13), positioned perpendicular to the axis of the tube neck, and lengthwise in the same plane as the two toothed arcs, the said knob forming the manually operated control by which the positions of two magnetic rings are adjusted in relation to each other, as well as their combined position round the tube axis, the said device being characterized by the fact that the control rod is set in an unattached mobile runner, each side of which perpendicular to the axis of the device contains a projection (15, 16), shaped approximately like the arc of a circle, and each intended to fit into a groove (17, 18) near the perimeter of each non-magnetic ring (7, 8) forming part of the fixed mounting, one such ring on each side of a pair of magnetic rings (1, 2) the non-magnetic ring (8) between two pairs of magnetic rings containing a groove on each side, the said device being further characterized by the fact that when the runner is kept immobile, rotation of the rod on its own axis causes one of the two magnetic rings in a pair to rotate in one direction, and the other magnetic ring to rotate in the other direction, while, when the rod is kept immobile on its axis, and the runner is made to rotate round the axis of the whole device, both magnetic rings revolve jointly and simultaneously in the same direction.

2. A device as defined in claim 1, in which the circular grooves near the perimeter of the sides of the rings made from non-magnetic material have the same radius, and the projections on the sides of the runner are symmetrical.

3. A device as defined in claim 1, in which the circular grooves near the perimeter of the sides of the rings made from non-magnetic material have different radii, and the projections on the sides of the runner are accordingly asymmetrical.

4. A device as defined in claim 1, in which the radius of the projections on the runner is different from the radius of the circular grooves near the perimeter of the sides of the rings made from non-magnetic material, thereby producing friction contact between the projections and the sides of the grooves.

5. A device as defined in claim 1, in which the projections on the runner are attached to the runner at one point, and at least one end is unattached, being made from a sufficiently elastic material to produce friction contact with the sides of the grooves.

6. A device as defined in claim 1, in which a ratchet surface on the grooved ring meshes with a cog surface on the runner projection, so that the said components remain in the same position to each other after being adjusted.

7. A device as defined in claim 6, in which the ratchet surface is located on the side of the non-magnetic ring, near the groove, and the cog surface consists of a matching surface on the side of the runner, facing the ratchet surface.

8. A device as defined in claim 6, in which the ratchet surface is located parallel to the tube axis, on the outer circumference of the non-magnetic ring, and the cog surface comprises at least one pawl on the runner, facing the ratchet surface.

9. A device as defined in claim 1, in which a segment of each ring made from non-magnetic material contains a slot, of approximately the same size as the runner, allowing the said runner to be inserted into the opening provided for it, after the pairs of rings have been fitted to the mounting.

## Patentansprüche

1. Vorrichtung zur Einstellung der statischen Konvergenz von Elektronenstrahlen in einer Katodenstrahlröhre für Farbfernsehempfänger, die aus mehreren, um einen Rahmen aus nichtmagnetischem Material drehbaren Ringpaaren aus magnetischem Material besteht, wobei der Rahmen dazu dient, die Vorrichtung auf dem Röhrenhals zu befestigen, und aus nichtmagnetischen Ringen, die zwischen die magnetischen Ringpaare geschoben sind und deren Frontseiten gegenüber den beiden magnetischen Ringen ein und desselben Paares stehen und jede mit einem Zahnkranzabschnitt versehen sind, der mit einem Ritzel zwischen den Abschnitten in Eingriff steht und auf dem Ende eines Schaftes angebracht ist, auf dessen anderem Ende ein Rändelknopf vorhanden ist und der senkrecht zur Achse des Röhrenhalses steht und in Längsrichtung in der Ebene der genannten gegenüberliegenden Frontseiten, wobei der Schaft das einzige handbewegte Organ darstellt, das die entsprechenden Positionen der beiden Ringe aus magnetischem Material wie auch ihre Position um den Röhrenhals verändert, dadurch gekennzeichnet, dass der Schaft in einem beweglichen, unabhängigen Führungsträger eingebettet ist, dessen senkrecht zur Achse des Röhrenhalses stehenden Flanken jeweils mit Vorsprüngen oder Führungsbacken in Form von Kreisbögen versehen sind, die zum Eindringen in Rillen dienen, welche auf der Peripherie der beiden nichtmagnetischen, fest mit dem Rahmen verbundenen Ringe vorgesehen sind, die jeweils auf der einen und der anderen Seite des Ringpaares aus magnetischem Material angeordnet sind, wobei der feste Ring aus nichtmagnetischem Material zwei aufeinanderfolgende Ringpaare aus magnetischem Material trennt, da er auf seinen beiden Aussenseiten (Frontseiten) gerillt und den beiden genannten Paaren gemeinsam ist, so dass - da der Führungsträger unbeweglich gehalten wird - die Drehung des Schaftes um seine Achse die Drehung eines der genannten Magnetringe in einer Richtung und die des anderen Magnetringes in der entgegengesetzten Richtung hervorruft, während - wenn man die Drehung des Schaftes um seine Achse verhindert und dem Führungsträger eine Bewegung um die Achse der Vorrichtung aufdrückt - man die gleichzeitige, identische Drehung in gleicher Richtung jedes Ringes aus magnetischem Material des hier betrachteten Daares bestimmt.

2. Vorrichtung gemäss Anspruch 1, dadurch gekennzeichnet, dass die kreisförmigen Rillen an der Peripherie der Flanken der Ringe aus nichtmagnetischem Material die gleiche "raton" auf jeder Flanke haben (laut Lexikon "raton" = kleine Ratte, Käsekuchen, Rahmtörtchen!), wobei die Führungsbacken, mit denen die Flanken des Führungsträgers ausgestattet sind, symmetrisch sind.

3. Vorrichtung gemäss Anspruch 1, dadurch gekennzeichnet, dass die ringförmigen Rillen an der Peripherie jeder Flanke der nichtmagnetischen Ringe einen unterschiedlichen Radius aufweisen, wobei die kragenartigen Vorsprünge auf den Flanken des Führungsträgers folglich unsymmetrisch angeordnet sind.

4. Vorrichtung gemäss Anspruch 1, dadurch gekennzeichnet, dass die Gleitbacken der Führungsträger einen anderen Krümmungsradius haben als der Radius der ringförmigen Rillen auf der Peripherie der Flanken der nichtmagnetischen Ringe, um einen Reibe-Effekt zu erzeugen.

5. Vorrichtung gemäss Anspruch 1, dadurch gekennzeichnet, dass die Gleitbacken auf den Führungsträgern an einem Punkt mit dem Träger fest verbunden sind, wobei mindestens eins ihrer Enden frei und mit relativer Elastizität ausgestattet ist, so dass es einen Reibungseffekt erzeugen kann.

6. Vorrichtung gemäss Anspruch 1, dadurch gekennzeichnet, dass eine enge Verzahnung (Rastung) und ein Sperrklinken-Mittel jeweils mit den Führungsbacken und gerillten Ringen fest verbunden sind, so dass man nach der Einstellung die entsprechende Position der hier betrachteten Teile beibehalten kann.

7. Vorrichtung gemäss Anspruch 6, dadurch gekennzeichnet, dass die enge Verzahnung in der Nähe der Rille auf der Flanke des Magnetringes angeordnet ist, wobei das Sperrklinken-mittel aus einer gleichen engen Verzahnung, sich gegenüberstehend auf den Flanken des Führungsträgers, gebildet wird.

8. Vorrichtung gemäss Anspruch 6, dadurch gekennzeichnet, dass die enge Rastung gebildet wird aus einer Verzahnung, die parallel zur Röhrenachse auf dem Umfang des nichtmagnetischen Ringes angeordnet ist, wobei das Sperrklinken-Mittel aus mindestens einem Unterbrecherhebel (Vorstecker) gebildet wird, der mit dem Führungsträger fest verbunden und gegenüber der genannten Verzahnung angeordnet ist.

9. Vorrichtung gemäss Anspruch 1, dadurch gekennzeichnet, dass sich ein Einschnitt, der im wesentlichen den Dimensionen des Führungsträgers entspricht, auf einem Abschnitt der nichtmagnetischen Ringe vorhanden ist, um nach dem Einbau der verschiedenen Ringe in den Rahmen die Einführung von entsprechenden Führungen an der dafür vorgesehenen Stelle zu ermöglichen.
